# EUROPÄISCHE PATENTSCHRIFT

(11) **EP 0 754 512 B1**
(45) Veröffentlichungstag und Bekanntmachung des Hinweises auf die Patenterteilung: **04.04.2001**
(21) Anmeldenummer: 96110950.1
(22) Anmeldetag: 06.07.1996
(51) Int. Cl.: B21J 1/04, B21B 15/00, B21B 1/02

(54) **Stauchwerkzeug eines Stauchwerkzeugpaares für die Verformung stranggegossener Brammen in einer Brammenstauchpresse**
Tool of an upsetting tool pair for the forming of continuously cast slabs in a slab upsetting press
Outil d'une paire d'outils de refoulement pour le formage de brames coulées en continu, dans une presse à refouler de brames

(30) Priorität: 19.07.1995 DE 19526279; 28.09.1995 DE 19536044; 09.01.1996 DE 19600477; 08.02.1996 DE 19604596
(43) Veröffentlichungstag der Anmeldung: 22.01.1997
(73) Patentinhaber: SMS Demag AG, 40237 Düsseldorf (DE)
(72) Erfinder: Heitze, Gerhard, 57250 Netphen (DE); Müller, Adolf, 57234 Wilnsdorf (DE); Kneppe, Günter, Dr., 57271 Hilchenbach (DE)
(74) Vertreter: Valentin, Ekkehard, Dipl.-Ing.

(56) Entgegenhaltungen:
- EP-A- 0 112 516
- WO-A-92/10318
- US-A- 3 333 452
- PATENT ABSTRACTS OF JAPAN vol. 012, no. 251 (M-718), 15.Juli 1988 & JP-A-63 036902 (SUMITOMO METAL IND LTD), 17.Februar 1988,
- PATENT ABSTRACTS OF JAPAN vol. 015, no. 249 (M-1128), 25.Juni 1991 & JP-A-03 081005 (ISHIKAWAJIMA HARIMA HEAVY IND CO LTD), 5.April 1991,
- PATENT ABSTRACTS OF JAPAN vol. 015, no. 414 (M-1171), 22.Oktober 1991 & JP-A-03 174902 (SUMITOMO METAL IND LTD), 30.Juli 1991,

## Beschreibung

Die Erfindung betrifft ein Stauchwerkzeug eines Stauchwerkzeugpaares für die Verformung von stranggegossenen Brammen in einer Brammenstauchpresse, bei der der Träger der Stauchwerkzeuge aus einem, über zwei Exzenterwellen angetriebenen, mit zwei das Stauchwerkzeug tragenden und parallel führenden Pleueln besteht, an die ein Kolben-Zylinder-Aggregat zur Erzeugung einer, synchron zur Brammenbewegung auf dem Rollgang verlaufenden Bewegung des Stauchwerkzeugs angelenkt ist, und das Stauchwerkzeug jeweils eine, der beiden Längsseiten der Bramme beaufschlagende Stauchformflächen aufweist, die parallel oder geneigt zur Bewegungsrichtung der Bramme bzw. deren Längsseitenflächen verlaufend, quer zu der Bewegungsrichtung liegende Kanten bildend, aneinander anschließen, wobei einer parallel verlaufenden Stauchformfläche, von der Längsseitenfläche der Bramme weg geneigte Stauchformflächen nach- und ggfs. vorgeordnet sind.

Mit Stauchwerkzeugen dieser Art (Iron and Steel, Sept. 1990) werden die zu stauchenden Brammen, auf dem Rollgang liegend, mittig zwischen zwei, ein Paar bildenden Stauchwerkzeugen in der Weise bewegt und bearbeitet, daß die Brammen im Stillstand und ggfs. in der Bewegung, bei synchroner Bewegung der Stauchwerkzeuge quer zur Stauchpreßrichtung auf ihren beiden Längsflächen von den jeweiligen Stauchformflächen der Stauchwerkzeuge einer Stauch-Fließformung unterworfen werden. Diese führt dazu, daß die Bramme in einem ersten Bearbeitungsschritt, von oben gesehen, in ein sog. "dog-bone"-Profil gepreßt wird. Der Schmalteil dieses Profils wird dabei in Form und Abmaßen durch die Stauchformflächen bestimmt. In folgenden weiteren Bearbeitungsschritten werden die beiden Stauchwerkzeuge dann, quer zur Transportrichtung der Bramme, auf dem Rollgang voneinander wegbewegt und gleichzeitig die Bramme um ein vorgegebenes bestimmtes Maß vorwärts bewegt und dabei der breitere Abschnitt des dog-bone-Profils in den Bereich der einander näheren Enden der beiden einander gegenüberliegenden Stauchformflächen gelangt. In dieser Position wird die Bramme erneut zum Stillstand gebracht, und die Stauchwerkzeuge unterwerfen die anschließenden, noch nicht gestauchten Abschnitte der Bramme einer entsprechend fortgesetzten Stauch-Fließ-Formung.

Man hat bereits vorgeschlagen, die aufeinanderfolgenden Formungsschritte und die Transportrichtung der Bramme ineinander übergehen zu lassen, d.h. die Transportrichtung der Brammen nicht zu unterbrechen und zwar in der Weise, daß die Vorschubbewegung der Stauchwerkzeuge mit der Brammentransportgeschwindigkeit synchronisiert, wurde, und die Stauchwerkzeuge, die Brammenseitenwände berührend, die Bramme über eine vorgegebene Länge umformten. Mit dem Durchlauf dieser vorgegebenen Länge ist dann dieser Formungsschritt und der Kontakt der Stauchwerkzeuge mit der Bramme beendet. Die Stauchwerkzeuge bewegen sich dann zunächst mit und dann entgegen der Brammentransportrichtung auf ihren jeweiligen Totpunkt zu, während die Bramme um die folgende vorgegebene Länge gleichförmig weiterbewegt wird.

Bei dieser Art des Stauchens mit den beschriebenen Stauchwerkzeugen lassen sich zwar verhältnismäßig ebene Seitenwandflächen der Bramme erzielen; es bilden sich aber auch immer wieder Unregelmäßigkeiten in der Form von, quer zur Längsrichtung der Seitenwände verlaufender wellenförmiger Erhebungen, die sich in mehr oder weniger regelmäßiger Aufeinanderfolge über die Länge der Seitenwände der Bramme erstrecken.

Versuche, der Bildung dieser wellenförmigen Erhebungen durch Änderungen der Vorschubstrecken und Vorschubgeschwindigkeiten in Verbindung mit dem zeitlichen Ablauf der Bewegungen der Stauchwerkzeuge und auch durch die Verwendung von Stauchwerkzeugen mit unterschiedlichen Neigungswinkeln der Stauchformfläche zu begegnen, führten zwar zu einer Verringerung dieser Erscheinungen, konnten aber das Entstehen der wellenförmigen Erhebungen nicht vollständig verhindern.

Aus der JP-A 63036902 sowie der JP-A-03081005 sind Vorschläge bekanntgeworden, diesem Entstehen wellenförmiger Erhebungen dadurch zu begegnen, dass einer ersten geneigten Stauchformfläche ein oder mehrere weitere Stauchformflächen mit Neigungswinkeln nachgeordnet sind, die kleiner sind als der Neigungswinkel der ersten Stauchformfläche. Mit dieser Ausbildung des Stauchwerkzeugs wurde erreicht, dass die erwähnten wellenförmigen Erhebungen, die während der Stauch-Fließ-Formung offenbar in erster Linie im Übergangsbereich der Ausgangskante zwischen Stauchformfläche und parallelen Stauchflächen entstehen, durch die weiteren Stauchflächen mehr oder weniger weggedrückt werden. Der praktische Stauchbetrieb mit derart ausgebildeten Stauchwerkzeugen hat allerdings gezeigt, dass sich die Bildung der genannten wellenförmigen Erhebungen, bedingt durch die jeweilige Materialbeschaffenheit der zu bearbeitenden Bramme und der von deren Abmaßen abhängigen Stauch-Druckverhältnisse beim Stauchprozeß nicht in vollem Umfang und damit zufriedenstellend vermieden werden kann.

Der Erfindung liegt die Aufgabe zugrunde, ausgehend von der obengenannten Ausbildung und Anordnung der Stauchformflächen so weiterzubilden, dass die während des Stauchvorgangs von den nacheinander wirksam werdenden Stauchformflächenabschnitten bewirkte Stauch-Fließ-Formung der Seitenwände der Bramme einem Walzvorgang ähnlich abläuft.

Diese Aufgabe wird dadurch gelöst, dass der Abstand der beiden Begrenzungskanten der an die Ausgangskante der Stauchformfläche angrenzenden, ersten weiteren Stauchformfläche, gemessen auf der Ebene der Stauchkalibrierfläche kürzer als der Abstand der beiden Begrenzungskanten der an diese erste weitere Stauchformfläche anschließenden zweiten weiteren Stauchformfläche gemessen, auf der Ebene der parallelen Stauchfläche kürzer ist als der Abstand der beiden Begrenzungskanten der, an diese erste weitere Stauchformfläche anschließenden zweiten weiteren Stauchformfläche.

Es hat sich bei der praktischen Anwendung dieser Ausbildungsformen gezeigt, dass die Neigungswinkel der weiteren Stauchformflächen insb. dann, wenn der Neigungswinkel der ersten Stauchformfläche mit etwa 11 bis 13° vorzugsweise 12° bemessen ist, in einem Bereich zwischen 0,5 und 8° liegen sollten, wenn die wellenförmigen Erhebungen praktisch rückstandslos beseitigt werden sollen. Als besonders vorteilhaft hat sich dabei eine Bemessung erwiesen, bei der der Neigungswinkel der, an die ersten Stauchformfläche anstoßenden weiteren Stauchformfläche 5° und der Neigungswinkel der, an diese anstoßenden weiteren Stauchformfläche 1° betragen. Es haben sich auch Neigungswinkel von 0,5 bis 2° für den Neigungswinkel der an erster Stelle genannten weitere Stauchformfläche und Neigungswinkel von 4 bis 8° für die an zweiter Stelle genannte weitere Stauchformfläche als sehr vorteilhaft erwiesen.

Weiter hat sich bei der praktische Anwendung dieser Ausbildungsformen gezeigt, daß die Neigungswinkel der weiteren Stauchformflächen insbesondere dann, wenn der Neigungswinkel der ersten Stauchformfläche mit etwa 19 bis 20°, vorzugsweise 19,8° bemessen ist und Anordnung von drei weiteren Stauchformflächen, diese in einem Bereich zwischen 0,9 und 10°, vorzugsweise 0,91° und 19,8° liegen sollten, wenn die wellenförmigen Erhebungen praktisch rückstandslos beseitigt werden sollen. Als besondere vorteilhaft hat sich dabei eine Bemessung erwiesen, bei der der Neigungswinkel der, an die erste Stauchformfläche anstoßenden weiteren Stauchformfläche 9,1°, der Neigungswinkel der an diese anstoßende weitere Stauchformfläche 5,2° und der der an diese anschließende weiteren Stauchformfläche 0,91° betragen und sich an die dann folgende parallele Stauchformfläche eine Ausgangsfläche mit einer Neigung von 12° anschließt.

Es besteht auch die Möglichkeit, bei einer Neigung der ersten Stauchformfläche von etwa 12° zwei weitere Stauchformflächen anzuschließen, und zwar mit den entsprechenden Neigungswinkeln von 5,2 bzw. 0,91° und auch hier einem Neigungswinkel der Ausgangsfläche von 12°.

Mit den erläuterten Stauchwerkzeugen läßt beim Stauchen jedoch der Materialfluß am Brammenkopf und am Brammenende immer noch zu wünschen übrig. Der Brammenkopf erfährt, in Abhängigkeit von der Abnahme, häufig eine Abschrägung. Dies führt dazu, daß die Breite des Brammenkopfes die Breite der Brammenmitte unterschreitet. Am Brammenende wird das Material mit der entsprechend geneigten Stauchfläche entgegen der Bewegungsrichtung der Bramme geformt. Dies führt dazu, daß der - dog bone am Brammenkopf und am Brammenende als in der Mitte der Bramme.

Diesen Nachteilen kann nach einem weiteren Vorschlag der Erfindung dadurch begegnet werden, daß zwei oder mehr Gruppen von Stauchformflächen, die jeweils aus einer parallel verlaufenden Stauchformfläche und, in Richtung auf den Eingang des, von den Stauchwerkzeugen gebildeten Preßspaltes, vor dieser Stauchfläche angeordneten geneigten, einen Polygonzug bildenden Stauchformflächen mit Neigungswinkeln ansteigender Größe bestehen, die die Stauchformfläche des Stauchwerkzeuges bilden. Als vorteilhaft hat sich dabei die Bildung von insgesamt drei Gruppen solcher Stauchformflächen erwiesen. Der Materialfluß am Brammenkopf und am Brammenende verläuft dabei wesentlich günstiger. Die dog-bone-Form erstreckt sich für die gesamte Länge der Bramme gleichmäßiger.

Die so ausgebildeten Stauchwerkzeuge können in einer Brammenstauchpresse derart angewendet werden, daß die Bramme mit Hilfe des Rollgangs, unabhängig von der jeweiligen Position des Brammenkopfes zur Position des Stauchwerkzeugpaares auf den, von diesem gebildeten Preßspalt zugefahren, bevor sie den Preßspalt erreicht hat, auf die vorberechnete Vorschubgeschwindigkeit gebracht und von dem Stauchwerkzeugpaar in aufeinanderfolgenden Stauchhüben breitenreduziert wird, wobei die Kontaktphasen zwischen den Stauchwerkzeugen des Stauchwerkzeugpaares und der Bramme und die Vorwärtsbewegung von Stauchwerkzeugen und Bramme synchron verlaufen.

Die Bramme kann aber auch mit Hilfe des Rollgangs für den ersten Preßbiß der Stauchwerkzeuge in eine vorerrechnete Position für den Brammenkopf zwischen den Stauchwerkzeugen bewegt werden. Die aufeinanderfolgenden Preßhübe können dabei unter Anpassung der jeweils erforderlichen Vorschubgeschwindigkeit und entsprechender Synchronisation der Bewegungen von Bramme und Stauchwerkzeugen unterschiedlich lang bemessen werden. Die unterschiedlichen Hublängen können dann so bemessen werden, daß der Kontakt zwischen den Stauchwerkzeugen und der Bramme beim letzten Preßhub an einer örtlich vorbereiteten Stelle der Stauchformflächen der Stauchwerkzeuge erfolgt.

Die Erfindung wird anhand der in der Zeichnung dargestellten Ausführungsbeispiele näher erläutert. In der Zeichnung zeigen
- Fig. 1: ein Stauchwerkzeug in der Draufsicht,
- Fig. 2, 3 u. 4: weitere Ausführungsbeispiele des Stauchwerkzeuges, ebenfalls in der Draufsicht,
- Fig. 5: eine andere Ausbildungsform des Stauchwerkzeuges ebenfalls in der Draufsicht, und
- Fig. 6 bis 11: ein Paar der Stauchwerkzeuge nach Fig. 5 in verschiedenen Positionen während der Stauchvorgänge in schematischer Darstellung.

Das hier, in Fig. 1 dargestellte eine Teil 1 des Stauchwerkzeuges weist eine Stauchformfläche 1a und eine parallele Stauchfläche 1b auf. Die erste Stauchformfläche 1a verläuft zu der Ebene x-x der parallelen Stauchfläche 1b in einem Neigungswinkel α. Der Stauchformfläche 1a sind hinter ihrer Ausgangskante AK die weiteren Stauchflächen 1a' und 1a'' nachgeordnet. Diese beiden weiteren Stauchformflächen 1a' und 1a'' verlaufen in Neigungswinkeln α1 und α2 gegenüber der Ebene x-x der parallelen Stauchfläche 1b, die kleiner sind als der Neigungswinkel a der weiteren Stauchformfläche 1a gegenüber dieser Ebene. Wie erkennbar, ist beim gezeigten Ausführungsbeispiel der Abstand L1 der beiden Begrenzungskanten der an die erste Stauchformfläche 1a angrenzenden ersten weiteren Stauchformfläche 1a', nämlich der Ausgangskante AK und der Zwischenkante ZK, gemessen auf der Ebene x-x der parallelen Stauchfläche 1b kürzer als der Abstand L2 der beiden Begrenzungskanten, nämlich der Zwischenkante ZK und der Endausgangskante EK, der an diese erste weitere Stauchfläche la' anschließenden zweiten weiteren Stauchfläche 1a''. Beim Ausführungsbeispiel entspricht der Abstand L1 des Begrenzungskanten AK und ZK der ersten weiteren Stauchfläche 1a' etwa der Hälfte des Abstandes L2 der Begrenzungskanten ZK und EK der zweiten weiteren Stauchfläche 1a''. Die Länge L3 der parallelen Stauchfläche 1b, gemessen von der Endausgangskante EK der zweiten weiteren Stauchfläche 1a'' bis zum freien Auslauf A dieser parallelen Stauchfläche 1b beträgt etwa ein Drittel der Länge der parallelen Stauchfläche eines vergleichbaren Stauchwerkzeuges mit nur einer Stauchformfläche, deren Ausgangskantenposition mit AK' strichpunktiert angedeutet ist.

Der vertikale Abstand a der Ausgangskante AK von der Ebene x-x der parallelen Stauchfläche 1b kann so bemessen werden, daß er etwa der Höhe der, nicht dargestellten Seitenwandverformung entspricht, die beim Stauchpressen einer Bramme mit einem Stauchwerkzeug entsteht, wenn dieses Stauchwerkzeug eine Stauchformfläche aufweist, deren Ausgangskante die erwähnte Position AK' einnimmt.

Bei der Herstellung des dargestellten Stauchwerkzeugs aus einem Stauchwerkzeug mit nur einer Stauchformfläche und der daraus resultierenden, oben geschilderten Position der Ausgangskante AK' wird durch Materialwegnahme erreicht, daß die Ausgangskante AK der Stauchformfläche in einen Bereich vor und über ihrer ursprünglichen Position AK' verlegt, und die Stauchkalibrierfläche 1b auf das erwähnte Drittel ihrer ursprünglichen Länge reduziert werden.

Das in Fig. 2 dargestellte eine Teil 1 des Stauchwerkzeuges weist eine erste Stauchformfläche 1a und eine parallele Stauchfläche 1b auf. Die erste Stauchformfläche 1a verläuft zu der Ebene x-x der parallelen Stauchfläche 1b in einem Neigungswinkel α. Der ersten Stauchformfläche 1a sind hinter ihrer Ausgangskante AK die Übergangsstauchformflächen 1a' und 1a'' nachgeordnet. Diese beiden weiteren Stauchformflächen 1a' und 1a'' verlaufen in Neigungswinkeln α1 und α2 gegenüber der Ebene x-x der parallelen Stauchfläche 1b, die kleiner sind als der Neigungswinkel α der ersten Stauchformfläche 1a gegenüber dieser Ebene.

Das Stauchwerkzeug nach Fig. 3 weit eine erste Stauchformfläche 1a auf, die in einem Neigungswinkel α zu der Ebene x-x verläuft, in der die parallele Stauchfläche 1b liegt. Der ersten Stauchformfläche 1a sind hinter ihrer Ausgangskante AK weitere Stauchflächen 1a', 1a'' und 1a''' nachgeordnet. Diese weiteren Stauchflächen verlaufen in Neigungswinkeln α', α'' und α''' zu der Ebene x-x. Diese Neigungswinkel sind nämlich kleiner als der neigungswinkel α der ersten Stauchformfläche 1a gegenüber dieser Ebene. An die letzte der weiteren Stauchformflächen 1a''' schließt sich die parallele Stauchfläche 1b und an diese die geneigte Ausgangsfläche 1c mit dem Neigungswinkel β an.

Die Ausbildung des Stauchwerkzeuges 1 nach Fig. 4 entspricht der geschilderten nach Fig. 2 mit der Maßgabe, daß sich hier an die erste Stauchformfläche 1a nur zwei weitere Stauchformflächen 1a' und 1a'' anschließen.

Wie aus Fig. 5 ersichtlich, weist das Stauchwerkzeug WZ eine Reihe von Stauchflächen a-k auf, die dazu bestimmt sind, bei Bewegung des Stauchwerkzeuges WZ in Richtung des Pfeils P auf die Seitenfläche SF der strichpunktiert angedeuteten Bramme BR hin, zu beaufschlagen. Der, bei dieser Bewegung des Stauchwerkzeuges WZ zuerst auf die Seitenfläche SF auftreffende Teil der Stauchformfläche ist die parallel zur Bewegungsrichtung B der Bramme BR verlaufende Stauchformfläche a, der, hier zwei geneigte Stauchformflächen b, c, eine Art Polygonzug bildend, vorgeordnet sind. Die Neigungswinkel α1 und α2 weisen ansteigende Größen auf.

An die freie Seite der parallel verlaufenden Stauchformfläche a dieser ersten Gruppe von Stauchformflächen a, b, c schließt sich eine zweite Gruppe von Stauchformflächen an, die abgestuft gegen die erste Gruppe entsprechend aus einer parallel verlaufenden Stauchformfläche d und vorgeordneten, geneigten, einen Polygonzug bildenden Stauchformflächen e, f mit ebenfalls ansteigenden Größen der Neigungswinkel α3 und α4 besteht. Die dritte und letzte Gruppe dieser Stauchformflächen weist ebenfalls eine parallel verlaufende Stauchformfläche g, gefolgt von einem vorgeordneten Polygonzug geneigter Stauchformflächen h, i, k mit Neigungswinkeln α5, α6, α7 auf.

Wie beim dargestellten Ausführungsbeispiel ersichtlich, weisen die drei Gruppen von Stauchformflächen a, b, c; d, e, f und g, h, i, k mit der geneigten Stauchformfläche h der dritten Gruppe und den beiden parallel verlaufenden Stauchformflächen a und d der ersten und zweiten Gruppe, gemessen über die Richtung der Bewegung der Bramme gleiche Längen m2, m5 und m8 auf. Ebenso sind die parallel verlaufende Stauchformfläche g der dritten Gruppe sowie die geneigten Stauchformflächen i und k dieser Gruppe und die geneigten Stauchformflächen e, f der zweiten Gruppe mit den Längen m1, m3 + m4 und m6 + m7 unter sich gleich.

Diese Längen können je nach betrieblichen Erfordernissen und Erfahrungen auch anders bemessen und verteilt werden.

Aus den Fig. 6 bis 11 geht die Wirkungsweise der Stauchwerkzeuge WZ1 (Fig. 6) und WZ 2 des Stauchwerkzeugpaares auf die beiden Seitenflächen SF1 und SF2 der Bramme BR hervor. Fig. 6 zeigt den, von den Stauchwerkzeugen WZ1 und WZ2 gebildeten Preßspalt SP und den, vor diesen, durch den, nicht dargestellten Rollgang transportierten Kopf der Bramme BR. Beim Weitertransport in Richtung auf den Preßspalt SP wird der Brammenkopf so positioniert, daß die Vorderkante VK etwa unterhalb der Mitte der parallel verlaufenden Stauchformfläche a der ersten Gruppe von Stauchformflächen befindet. Die Stauchwerkzeuge WZ1 und WZ2 führen dann gegeneinander einen ersten Stauchhub aus und stauchen den Brammenkopf in die, in Fig. 7 wiedergegebene Form. Dies geschieht unter Beaufschlagung der Brammenseitenflächen SF1 und SF2 mit allen Stauchformflächen a, b, c der ersten Gruppe dieser Flächen. Anschließend werden die Stauchwerkzeuge WZ1 und WZ2 wieder voneinander weg bewegt und der Brammenkopf in eine Position vorgeschoben, bei der sich die Vorderkante des Brammenkopfes etwa unterhalb der Mitte der folgenden parallel verlaufenden Stauchformfläche d der zweiten Gruppe der Stauchformflächen befindet. Mit dem dann folgenden zweiten Stauchhub wird der Brammenkopf dann durch gleichzeitige Beaufschlagung der Seitenflächen SF1 und SF2 der Bramme durch die Stauchformflächen d, e, f der zweiten und der Stauchformflächen a, b, c der ersten Gruppe in die, in Fig. 8 wiedergegebene Form gebracht. Anschließend wird entsprechend, nach erneuter Öffnung des Preßspaltes SP die Vorderkante VK des Brammenkopfes etwa unterhalb der Mitte der parallel verlaufenden Stauchformfläche g der dritten Gruppe von Stauchformflächen positioniert und beim folgenden Stauchhub die Seitenflächen S1 und S2 des Brammenkopfes von sämtlichen Stauchformflächen g, h, i, k; d, e, f und a, b, c der dritten, zweiten und ersten Gruppe der Stauchformflächen gleichzeitig beaufschlagt und in die in Fig. 9 wiedergegebene Form gebracht. Die Breite des Brammenkopfes ist durch diese drei Stauchhübe auf die vorgesehene Größe reduziert worden (Fig. 10) und die Restlänge der, noch nicht verformten Bramme BR wird in weiteren Stauchhüben entsprechend reduziert. Anschließend wird die Bramme aus dem Preßspalt SP, wie aus Fig. 11 ersichtlich, herausbefördert.

## Patentansprüche

1. Stauchwerkzeug eines Stauchwerkzeugpaares für die Verformung stranggegossener Brammen in einer Brammenstauchpresse mit jeweils eine der beiden Längsseitenflächen der Bramme beaufschlagenden Stauchformflächen, die parallel oder geneigt zur Bewegungsrichtung der Bramme verlaufend, aneinander anschließen, wobei einer parallel verlaufenden Stauchformfläche von der Längsseitenfläche der Bramme weg geneigte Stauchformflächen zugeordnet sind, bei der einer ersten Stauchformfläche (1a) ein oder mehrere weitere Stauchformflächen (1a', 1a") mit Neigungswinkeln (α1; α2) nachgeordnet sind, die kleiner sind als der Neigungswinkel (α) der ersten Stauchformfläche (1a),
**dadurch gekennzeichnet,**
daß der Abstand (L1) der beiden Begrenzungskanten (AK, ZK) der an die Ausgangskante (AK) der ersten Stauchformfläche (1a) angrenzenden ersten weiteren Stauchformfläche (1a') gemessen, auf der Ebene (x-x) der parallelen Stauchfläche (1b) kürzer ist als der Abstand (L2) der beiden Begrenzungskanten (ZK, EK) der, an diese erste weitere Stauchformfläche (1a') anschließenden zweiten weiteren Stauchformfläche.

2. Stauchwerkzeug nach Anspruch 1,
**dadurch gekennzeichnet**,
daß der Abstand (L1) der Begrenzungskanten (AK; ZK) der ersten weiteren Stauchformfläche (1a') etwa der Hälfte des Abstandes der Begrenzungskanten (ZK; EK) der zweiten weiteren Stauchformfläche entspricht.

3. Stauchwerkzeug nach Anspruch 1,
**dadurch gekennzeichnet**,
daß bei Bemessung des Neigungswinkels (α) der ersten Stauchformfläche (1a) mit 11 bis 13° und Anordnung von zwei, dieser nachgeordneten weiteren Stauchformflächen (1a' und 1a''), deren Neigungswinkel mit etwa 0,5 bis 8° bemessen sind.

4. Stauchwerkzeug nach Anspruch 3,
**dadurch gekennzeichnet**,
daß der Neigungswinkel (α') der, an die erste Stauchformfläche (1a) anstoßenden weiteren Stauchformfläche (1a') mit 4 bis 8° und der Neigungswinkel (α'') der an diese anschließenden weiteren Stauchformfläche (1a'') mit 0,5 bis 2° bemessen sind.

5. Stauchwerkzeug nach Anspruch 4,
**dadurch gekennzeichnet**,
daß der Neigungswinkel (α') der an die ersten Stauchformfläche (1a) anschließenden weiteren Stauchformfläche (1a') 5° und der Neigungswinkel (α'') der an diese anschließenden weiteren Stauchformfläche (1a'') 1° beträgt.

6. Stauchwerkzeug nach Anspruch 1,
**dadurch gekennzeichnet**,
daß bei Bemessung des Neigungswinkels (α) der ersten Stauchformfläche (1a) mit etwa 19 bis 20°, vorzugsweise 19,8° und anordnung von drei, dieser nachgeordneten weiteren Stauchformflächen (1a', 1a'' und 1a'''), deren Neigungswinkel mit etwa 0,9 bis 10°, vorzugsweise 0,91 bis 19,8° bemessen sind und sich an die, diesen folgende weitere Stauchkalibrierfläche (1b) eine Ausgangsfläche (1c) mit einem Neigungswinkel (β) von 12° anschließt.

7. Stauchwerkzeug nach Anspruch 6,
**dadurch gekennzeichnet**,
daß der Neigungswinkel (α1) der, an die erste Stauchformfläche (1a) anstoßenden weiteren Stauchformfläche (1a') mit 9,1°, der Neigungswinkel (α'') der dieser nachgeordneten weiteren Stauchformfläche (1a'') mit 5,2° und der Neigungswinkel (α'''), der anschließenden Übergangsformfläche (1a''') mit 0,91° bemessen sind.

8. Stauchwerkzeug nach Anspruch 7,
**dadurch gekennzeichnet**,
daß der Neigungswinkel der ersten Stauchformfläche (1a) 12°, der dieser folgenden weiteren Stauchformfläche (1a') 5,2° und der, an diese anschließenden weiteren Stauchformfläche (1a'') 9,1° betragen.

9. Stauchwerkzeug nach Anspruch 1,
**dadurch gekennzeichnet**,
daß zwei und mehr Gruppen von Stauchformflächen, die jeweils aus einer parallel verlaufenden Stauchformfläche (a; d; g) und, in Richtung auf den Eingang des von den Stauchwerkzeugen (WZ1; WZ2) gebildeten Preßspaltes (SP), vor dieser Stauchformfläche (a; d; g) angeordneten geneigten, eine Art Polygonzug bildenden Stauchformflächen (b, c; e, f; h, i, k) mit Neigungswinkeln ansteigender Größe bestehen, die Stauchformfläche des Stauchwerkzeuges (WZ1; WZ2) bilden.

10. Stauchwerkzeug nach Anspruch 9,
**dadurch gekennzeichnet**,
daß die Stauchformfläche des Stauchwerkzeuges (WZ1; WZ2) aus insgesamt drei Gruppen von Stauchformflächen gebildet wird.

11. Stauchwerkzeug nach Anspruch 10,
**dadurch gekennzeichnet**,
daß bei den drei Gruppen von Stauchformflächen (a, b, c; d,, e, f; g, h, i, k) die geneigte Stauchformfläche (h) der dritten Gruppe und die beiden parallel verlaufenden Stauchformflächen (a; d) der ersten und zweiten Gruppe, gemessen über die Richtung der Bewegung der Bramme (BR) gleiche Längen (m2; m5; m8) aufweisen, und die parallel verlaufende Stauchfläche (g) der dritten Gruppe sowie die geneigten Stauchformflächen (e, f) der zweiten Gruppe mit den Längen (m1, m3 + m4 und m6 + m7) unter sich gleich sind.

12. Stauchwerkzeug nach den Ansprüchen 10 und 11,
**dadurch gekennzeichnet**,
daß die letzte geneigte Stauchformfläche (c) der ersten Gruppe um ein geringes Maß (m10) länger bemessen ist, als die Länge (m7 und m4) der letzten geneigten Stauchformflächen (k und f) der dritten und der zweiten Gruppe.

13. Stauchwerkzeug nach einem der Ansprüche 11 und 12,
**dadurch gekennzeichnet**,
daß die Größen der Neigungswinkel der letzten geneigten Stauchformfläche der ersten und zweiten und dritten Gruppe zwischen 23° und 20°, vorzugsweise 22,18°, 23,63° und 20,56° und die der ersten bzw. zweiten geneigten Stauchformflächen dieser Gruppen zwischen 8° und 12,1°, vorzugsweise 8,13°, 12,09° und 8,13° und die der ersten geneigten Stauchformfläche der letzten Gruppe mit etwa 2,0° bis 3,0°, vorzugsweise 2,29° bemessen sind.

14. Stauchwerkzeug nach einem der Ansprüche 11 bis 13,
**dadurch gekennzeichnet**,
daß der parallelen Stauchfläche (g) der letzten Gruppe eine geneigte Ausgangsfläche (g') nachgeordnet ist.

15. Stauchwerkzeug nach Anspruch 14,
**dadurch gekennzeichnet**,
daß der Neigungswinkel der Ausgangsfläche (g') etwa 12° bis 13°, vorzugsweise 12,09° beträgt.

16. Verwendung von Stauchwerkzeugen nach einem der Ansprüche 9 bis 15, in einer Brammenstauchpresse, bei der der Träger der Stauchwerkzeuge aus einem, über zwei Exzenterwellen angetriebenen, mit zwei, das Stauchwerkzeug tragenden und parallel führenden Pleueln besteht, an die ein Kolben-Zylinder-Aggregat zur Erzeugung einer, synchron zur Brammenbewegung auf dem Rollgang verlaufenden Bewegung des Stauchwerkzeuges angelenkt ist,
**dadurch gekennzeichnet**,
daß die Seitenflächen (SF1 und SF2) der Bramme (BR) nach deren Eintritt in den, von den Stauchwerkzeugen (WZ1 und WZ2) gebildeten Preßspalt (SP) und Durchgang durch diesen, beim ersten Stauchhub von der ersten Gruppe der Stauchformflächen (a, b, c), beim folgenden zweiten Stauchhub von der zweiten Gruppe der Stauchformflächen (d, e, f) und denen der ersten Gruppe und beim dritten Stauchhub von der dritten Gruppe der Stauchformflächen (g, h, i, k) gemeinsam mit denen der beiden vorhergehenden Gruppen beaufschlagt werden.

17. Verfahren nach Anspruch 16,
**dadurch gekennzeichnet**,
daß die Bramme (BR), unabhängig von der jeweiligen Position zur Position der Stauchwerkzeuge (WZ1, WZ2) auf den, von diesem gebildeten Preßspalt (SP) zubewegt, auf eine vorberechnete Vorschubgeschwindigkeit gebracht und in den aufeinanderfolgenden Stauchhüben breitenreduziert wird, wobei die Kontaktphasen zwischen Stauchwerkzeugen (WZ1 und WZ2) und Bramme (BR) synchronbewegt verlaufen.

18. Verfahren nach Anspruch 16,
**dadurch gekennzeichnet**,
daß die Bramme (BR) für den ersten Stauchhub in eine vorerrechnete Position des Brammenkopfes zwischen den Stauchwerkzeugen (WZ1, WZ2) bewegt wird und die aufeinanderfolgenden Stauchhübe unter Anpassung der jeweils erforderlichen Vorschubgeschwindigkeit und Synchronisation der Stauchwerkzeuggeschwindigkeit bei variablen Vorschublängen erfolgen.

## Claims

1. Upsetting tool of an upsetting tool pair for the deforming of continuously cast slabs in a slab upsetting press with upsetting shaping surfaces which each load a respective one of the two longitudinal sides surfaces of the slab and which extend parallelly or at an inclination to the direction of movement of the slab and adjoin one another, wherein upsetting shaping surfaces inclined away from the longitudinal side surfaces of the slab are associated with a parallelly extending upsetting shaping surface, in which one or more further upsetting shaping surfaces (1a', 1a") are arranged behind a first upsetting shaping surface (1a) and have angles of inclination (α1; α2) which are smaller than the angle of inclination (α) of the first upsetting shaping surface (1a), characterised in that the spacing (L1) of the two boundary edges (AK, ZK) of the first further upsetting shaping surface (1a') adjoining the outlet edge (AK) of the first upsetting shaping surface (1a) as measured on the plane (x-x) of the parallel upsetting surface (1b) is shorter than the spacing (L2) of the two boundary edges (ZK, EK) of the second further upsetting shaping surface adjoining this first further upsetting shaping surface (1a').

2. Upsetting tool according to claim 1, characterised in that the spacing (L1) of the boundary edges (AK; ZK) of the first further upsetting shaping surface (1a') corresponds to about half the spacing of the boundary edges (ZK; EK) of the second further upsetting shaping surface.

3. Upsetting tool according to claim1, characterised in that in the case of dimensioning of the angle of inclination (α) of the first upsetting shaping surface (1a) at 11 to 13° and arrangement of two further upsetting shaping surfaces (1a' and 1a") arranged after these the angle of inclination thereof is dimensioned at about 0.5 to 8°.

4. Upsetting tool according to claim 3, characterised in that the angle of inclination (α') of the further upsetting shaping surface (1a') abutting the first upsetting shaping surface (1a) is dimensioned at 4 to 8° and the angle of inclination (α") of the further upsetting shaping surface (1a") adjoining this is dimensioned at 0.5 to 2°.

5. Upsetting tool according to claim 4, characterised in that the angle of inclination (α') of the further upsetting shaping surface (1a') adjoining the first upsetting shaping surface (1a) amounts to 5° and the angle of inclination (α") of the further upsetting shaping surface (1a") adjoining this amounts to 1°.

6. Upsetting tool according to claim 1, characterised in that in the case of dimensioning of the angle of inclination (α) of the first upsetting shaping surface (1a) at about 19 to 20°, preferably 19.8°, and arrangement of three further upsetting shaping surfaces (1a', 1a" and 1a''') arranged after these the angle of inclination thereof is dimensioned at about 0.9 to 10°, preferably 0.91 to 19.8°, and an exit surface (1c) with an angle of inclination (β) of 12° adjoins the further upsetting calibrating surface (1b) following these.

7. Upsetting tool according to claim 6, characterised in that the angle of inclination (α1) of the further upsetting shaping surface (1a') abutting the first upsetting shaping surface (1a) is dimensioned at 9.1°, the angle of inclination (α") of the further upsetting shaping surface (1a") arranged after this is dimensioned at 5.2° and the angle of inclination (α''') of the adjoining transition shaping surface (1a''') is dimensioned at 0.91°.

8. Upsetting tool according to claim 7, characterised in that the angle of inclination of the first upsetting shaping surface (1a) amounts to 12°, the further upsetting shaping surface (1a') following this amounts to 5.2° and the further upsetting shaping surface (1a") adjoining this amounts to 9.1°.

9. Upsetting tool according to claim 1, characterised in that two and more groups of upsetting shaping surfaces, which each consist of a parallelly extending upsetting shaping surface (a; d; g) and upsetting shaping surfaces (b, c; e, f; h, i, k), which are arranged inclined in direction towards the inlet of the press gap (SP) formed by the upsetting tools (WZ1; WZ2) and in front of this upsetting shaping surface (a; d; g) and which form a kind of polygon train, with angles of inclination of increasing size, form the upsetting shaping surface of the upsetting tool (WZ1; WZ2).

10. Upsetting tool according to claim 9, characterised in that the upsetting shaping surface of the upsetting tool (WZ1; WZ2) is formed from in total three groups of upsetting shaping surfaces.

11. Upsetting tool according to claim 10, characterised in that in the case of the three groups of upsetting shaping surfaces (a, b, c; d, e, f; g, h, i, k) the inclined upsetting shaping surface (h) of the third group and the two parallelly extending upsetting shaping surfaces (a; d) of the first and second group have the same length (m2; m5; m8) measured over the direction of movement of the slab (BR), and the parallelly extending upsetting surface (g) of the third group as well as the inclined upsetting shaping surfaces (e, f) of the second group are equal amongst one another by length (m1, m3 + m4 and m6 + m7).

12. Upsetting tool according to claims 10 and 11, characterised in that the last inclined upsetting shaping surface (c) of the first group is dimensioned to be longer by a small amount (m10) than the length (m7 and m4) of the last inclined upsetting shaping surfaces (k and f) of the third and the second group.

13. Upsetting tool according to one of claims 11 and 12, characterised in that the sizes of the angle of inclination of the last inclined upsetting shaping surface of the first and second and third group are dimensioned between 23° and 20°, preferably 22.18°, 23.63° and 20.56°, and those of the first or second inclined upsetting shaping surfaces of these groups are dimensioned between 8° and 12.1°, preferably 8.13°, 12.09° and 8.13°, and those of the first inclined upsetting shaping surface of the last group are dimensioned at about 2.0° to 3.0°, preferably 3.29°.

14. Upsetting tool according to one of claims 11 to 13, characterised in that an inclined exit surface (g') is arranged after the parallel upsetting surface (g) of the last group.

15. Upsetting tool according to claim 14, characterised in that the angle of inclination of the exit surface (g') amounts to about 12° to 13°, preferably 12.09°.

16. Use of upsetting tools according to one of claims 9 to 15 in a slab upsetting press, in which the support of the upsetting tools consists of a [word(s) missing], which is driven by way of two eccentric shafts, with two piston rods which support and parallelly guide the upsetting tool and to which is pivotably connected a piston-cylinder unit for generation of a movement of the upsetting tool running synchronously to the slab movement on the roller path, characterised in that the side surfaces (SF1 and SF2) of the slab (BR) after entry thereof into the press gap (SP) formed by the upsetting tools (WZ1 and WZ2) and passage therethrough are acted on in the first upsetting stroke by the first group of upsetting shaping surfaces (a, b, c), in the following second upsetting stroke by the second group of upsetting shaping surfaces (d, e, f) and those of the first group and in the third upsetting stroke by the third group of upsetting surfaces (g, h, i, k) together with those of the two preceding groups.

17. Method according to claim 16, characterised in that the slab (BR) independently of the respective position relative to the position of the upsetting tool (WZ1, WZ2) is moved towards the press gap (SP) formed by that, is brought to a pre-calculated speed of advance and is reduced in width in the successive upsetting strokes, wherein the contact phases between upsetting tools (WZ1 and WZ2) and slab (BR) run synchronously in movement.

18. Method according to claim 16, characterised in that the slab (BR) for the first upsetting stroke is moved into a pre-calculated position of the slab head between the upsetting tools (WZ1, WZ2), and the successive upsetting strokes take place with matching of the respectively required speed of advance and synchronisation of the upsetting tool speed for variable stroke lengths.

## Revendications

1. Outil de refoulement d'une paire d'outils de refoulement pour la déformation de brames de coulée continue dans une presse de refoulement de brames, comportant des surfaces de formage par refoulement qui attaquent l'une des surfaces latérales longitudinales respectives de la brame et qui se raccordent l'une à l'autre en s'étendant parallèlement ou sous une inclinaison par rapport à la direction de déplacement de la brame, des surfaces de formage par refoulement inclinées en éloignement de la surface latérale longitudinale de la brame étant associées à une surface de formage par refoulement parallèle, dans laquelle une ou plusieurs autres surfaces de formage par refoulement (1a', 1a") présentant des angles d'inclinaison (α1; α2) sont agencées en aval d'une première surface de formage par refoulement (1a), ces angles étant plus petits que l'angle d'inclinaison (α) de la première surface de formage par refoulement (1a), caractérisé en ce que la distance (L1) des deux arêtes de délimitation (AK, ZK) de l'autre première surface de formage par refoulement (1a') adjacente à l'arête de départ (AK) de la première surface de formage par refoulement (1a) est, mesurée sur le plan (x-x) de la surface de refoulement parallèle (1b), plus courte que la distance (L2) des deux arêtes de délimitation (ZK, EK) de l'autre seconde surface de formage par refoulement qui se raccorde à cette autre première surface de formage par refoulement (1a').

2. Outil de refoulement selon la revendication 1, caractérisé en ce que la distance (L1) des arêtes de délimitation (AK ; ZK) de l'autre première surface de formage par refoulement (1a') correspond approximativement à la moitié de la distance des arêtes de délimitation (ZK ; EK) de l'autre seconde surface de formage par refoulement.

3. Outil de refoulement selon la revendication 1, caractérisé en ce que lorsque l'on choisit pour l'angle d'inclinaison (α) de la première surface de formage par refoulement (1a) une valeur de 11 à 13° et lorsque l'on prévoit deux de ces autres surfaces de formage par refoulement (1a' et 1a") agencées en aval, leur angle d'inclinaison est choisi avec une valeur d'environ 0,5 à 8°.

4. Outil de refoulement selon la revendication 3, caractérisé en ce que l'angle d'inclinaison (α') de l'autre surface de formage par refoulement (1a') qui se raccorde à la première surface de formage par refoulement (1a) est choisi avec une valeur de 4 à 8°, et en ce que l'angle d'inclinaison (α") de l'autre surface de formage par refoulement (1a") qui se raccorde à cette dernière est choisi avec une valeur de 0,5 à 2°.

5. Outil de refoulement selon la revendication 4, caractérisé en ce que l'angle d'inclinaison (α') de l'autre surface de formage par refoulement qui se raccorde à la première surface de formage par refoulement (1a) s'élève à 5°, et en ce que l'angle d'inclinaison (α") de l'autre surface de formage par refoulement (1a") qui se raccorde à cette dernière s'élève à 1°.

6. Outil de refoulement selon la revendication 1, caractérisé en ce que lorsque l'on choisit pour l'angle d'inclinaison (α) de la première surface de formage par refoulement (1a) une valeur d'environ 19 à 20°, de préférence 19,8°, et lorsque l'on prévoit trois de ces autres surfaces de formage par refoulement (1a', 1a" et 1a''') agencées en aval, leurs angles d'inclinaison sont choisis avec une valeur d'environ 0,9 à 10°, de préférence de 0,91 à 19,8°, et en ce qu'à la l'autre surface de calibrage par refoulement (1b) qui suit ces dernières se raccorde une surface de départ (1c) avec un angle d'inclinaison (β) de 12°.

7. Outil de refoulement selon la revendication 6, caractérisé en ce que l'angle d'inclinaison (α1) de l'autre surface de formage par refoulement (1a') qui se raccorde à la première surface de formage par refoulement (1a) est choisi avec une valeur de 9,1°, en ce que l'angle d'inclinaison (α") de l'autre surface de formage par refoulement (1a") agencée en aval de cette dernière est choisi avec une valeur de 5,2°, et en ce que l'angle d'inclinaison (α''') de la surface de formage de transition (1a"') qui s'y raccorde est choisi avec une valeur de 0,91°.

8. Outil de refoulement selon la revendication 7, caractérisé en ce que l'angle d'inclinaison de la première surface de formage par refoulement (1a) s'élève à 12°, celui de l'autre surface de formage par refoulement (1a') qui suit cette dernière à 5,2° et celui de l'autre surface de formage par refoulement (1a'') qui suit à 9,1°.

9. Outil de refoulement selon la revendication 1, caractérisé en ce que deux groupes et plus de surfaces de formage par refoulement, qui sont constitués chacun par une surface de formage par refoulement (a ; d ; g) qui s'étend parallèlement et par des surfaces de formage par refoulement (b, c ; e, f ; h, i, k) inclinées, formant une sorte de tracé polygonal, agencées en avant de cette surface de formage par refoulement (a ; d ; g), vues en direction de l'entrée de l'emprise (SP) formée par les outils de refoulement (WZ1 ; WZ2), et présentant des angles d'inclinaison augmentant forment la surface de formage par refoulement de l'outil de refoulement (WZ1 ; WZ2).

10. Outil de refoulement selon la revendication 9, caractérisé en ce que la surface de formage par refoulement de l'outil de refoulement (WZ1 ; WZ2) est formée au total par trois groupes de surfaces de formage par refoulement.

11. Outil de refoulement selon la revendication 10, caractérisé en ce que dans les trois groupes de surfaces de formage par refoulement (a, b, c ; d, e, f ; g, h, i, k) la surface de formage par refoulement inclinée (h) du troisième groupe et les deux surfaces de formage par refoulement (a ; d) s'étendant parallèlement du premier et du second groupe présentent des longueurs égales (m2 ; m5 ; m8) mesurées sur la direction de déplacement de la brame (BR), et la surface de refoulement (g) s'étendant parallèlement du troisième groupe ainsi que les surfaces de formage par refoulement inclinées (e, f) du second groupe présentant les longueurs (m1, m3 + m4 et m6 + m7) sont égales les unes aux autres.

12. Outil de refoulement selon les revendications 10 et 11, caractérisé en ce que la dernière surface de formage par refoulement inclinée (c) du premier groupe est choisie plus longue d'une faible valeur (m10) que la longueur (m7 et m4) des dernières surfaces de formage par refoulement inclinées (k et f) du troisième et du second groupe.

13. Outil de refoulement selon l'une des revendications 11 et 12, caractérisé en ce que les tailles des angles d'inclinaison de la dernière surface de formage par refoulement inclinée du premier, du second et du troisième groupe sont choisies avec une valeur entre 23° et 20°, de préférence de 22, 18°, de 23,63° et de 20,56°, et celles des premières ou des secondes surfaces de formage par refoulement inclinées de ces groupes avec une valeur entre 8° et 12,1°, de préférence de 8,13°, de 12,09° et de 8,13°, et celles de la première surface de formage par refoulement inclinée du dernier groupe avec une valeur d'environ 2,0° à 3,0°, de préférence de 2,29°.

14. Outil de refoulement selon l'une quelconque des revendications 11 à 13, caractérisé en ce qu'il est prévu en aval de la surface de formage par refoulement parallèle (g) du dernier groupe une surface de départ inclinée (g').

15. Outil de refoulement selon la revendication 14, caractérisé en ce que l'angle d'inclinaison de la surface de départ (g') est d'environ 12° à 13°, de préférence de 12,09°.

16. Application d'outils de refoulement selon l'une quelconque des revendications 9 à 15 dans une presse de refoulement de brames, dans laquelle le support des outils de refoulement est constitué par un support entraîné via deux arbres à excentrique et comportant deux bielles portant et guidant parallèlement l'outil de refoulement, sur lesquelles est articulée une unité à piston-et-cylindre pour générer un mouvement de l'outil de refoulement synchrone vis-à-vis du mouvement de la brame sur la voie à rouleaux, caractérisée en que les surfaces latérales (SF1 et SF2) de la brame (BR), après leur entrée dans l'emprise (SP) formée par les outils de refoulement (WZ1 et WZ2) et après l'avoir traversée, sont sollicitées lors de la première course de refoulement par le premier groupe de surfaces de formage par refoulement (a, b, c), lors de la seconde course de refoulement qui suit par le second groupe de surfaces de formage par refoulement (d, e, f) et par celles du premier groupe, et lors de la troisième course de refoulement par le troisième groupe de surfaces de formage par refoulement (g, h, i, k) conjointement avec celles des deux groupes précédents.

17. Procédé selon la revendication 16, caractérisé en ce que la brame (BR) est déplacée vers l'emprise (SP) formée par les outils de refoulement (WZ1, WZ2), indépendamment de sa position respective par rapport à la position des outils de refoulement (WZ1, WZ2), en ce qu'elle est amenée à une vitesse d'avance calculée préalablement et en ce qu'elle est réduite en largeur pendant les courses de refoulement successives, les phases de contact entre les outils de refoulement (WZ1 et WZ2) et la brame (BR) ayant lieu en déplacement synchrone.

18. Procédé selon la revendication 16, caractérisé en ce que la brame (BR) est déplacée, pour la première course de refoulement, dans une position calculée préalablement de la tête de brame entre les outils de refoulement (WZ1, WZ2), et en ce que les courses de refoulement successives ont lieu avec des longueurs d'avance variables, la vitesse d'avance respective nécessaire étant adaptée et la vitesse des outils de refoulement étant synchronisée.
